# EUROPÄISCHE PATENTANMELDUNG

(11) **EP 4 371 655 A1**
(43) Veröffentlichungstag der Anmeldung: **22.05.2024**
(21) Anmeldenummer: 23207393.2
(22) Anmeldetag: 02.11.2023
(51) Int. Cl.: B01F 25/312

(54) **EDUKTOR**

(30) Priorität: 21.11.2022 EP 22208652
(71) Anmelder: Levitronix GmbH, 8048 Zürich (CH)
(72) Erfinder: Hu, Rennan, 8057 Zürich (CH); Schneider, Samuel, 8152 Opfikon (CH); Hahn, Jürgen, South Grafton, MA 01560 (US); Barletta, Natale, 8048 Zürich (CH)
(74) Vertreter: IPS Irsch AG

(57) **Zusammenfassung**

Es wird ein Eduktor zum Mischen eines Primärfluids mit einer fliessfähigen Sekundärsubstanz vorgeschlagen umfassend einen Primäreinlass (5) für das Primärfluid, einen Sekundäreinlass (7) für die Sekundärsubstanz, einen Auslass (6) und eine Saugkammer (3), wobei eine konvergierenden Einlassdüse (2) vorgesehen ist, welche zwischen dem Primäreinlass (5) und der Saugkammer (3) angeordnet ist, sodass das Primärfluid vom Primäreinlass (5) in die Saugkammer (3) strömen kann, wobei zwischen der Saugkammer (3) und dem Auslass (6) eine Auslassdüse (4) vorgesehen ist, durch welche das Primärfluid und die Sekundärsubstanz zum Auslass (6) strömen können, und wobei der Sekundäreinlass (7) an der Saugkammer (3) vorgesehen ist, sodass die Sekundärsubstanz vom Sekundäreinlass (7) in die Saugkammer (3) strömen kann. Die Einlassdüse (2), die Saugkammer (3) und die Auslassdüse (4) sind als einstückige Einheit (10) ausgestaltet.

## Beschreibung

### Eduktor

Die Erfindung betrifft einen Eduktor zum Mischen eines Primärfluids mit einer fliessfähigen Sekundärsubstanz gemäss dem Oberbegriff des unabhängigen Patentanspruchs.

Ein Eduktor ist eine Vorrichtung, welche zum Einmischen einer fliessfähigen Sekundärsubstanz, beispielsweise eines Pulvers, in ein Primärfluid, beispielsweise eine Flüssigkeit wie Wasser, verwendet wird. Das Primärfluid wird durch eine konvergierend ausgestaltete Einlassdüse stark beschleunigt und in eine Saugkammer eingebracht. Aufgrund der Bernoulli-Gleichung entsteht in der Saugkammer ein Unterdruck, durch welchen die Sekundärsubstanz in den Strom des Primärfluids eingesaugt wird. Dazu weist die Saugkammer einen Sekundäreinlass auf, durch welchen die Sekundärsubstanz angesaugt und in den Strom des Primärfluids eingebracht wird. Stromabwärts der Saugkammer ist eine Auslassdüse vorgesehen, in welcher sich das Primärfluid und die Sekundärsubstanz miteinander vermischen. Häufig ist die Auslassdüse als Venturi-Düse ausgestaltet Gemäss einer üblichen Ausgestaltung ist die Sekundärsubstanz in einem Behälter vorrätig, der beispielsweise als Fülltrichter (hopper) ausgestaltet ist. Dieser Behälter wird auf den Sekundäreinlass des Eduktors aufgesetzt bzw. mit diesem verbunden, sodass die Sekundärsubstanz aus dem Behälter in die Saugkammer eingesaugt werden kann.

Der Eduktor erfüllt somit zwei Aufgaben, nämlich die Zugabe der Sekundärsubstanz in das Primärfluid und die Durchmischung der Sekundärsubstanz mit dem Primärfluid.

Das strömende Primärfluid wird häufig als Motive Flow bezeichnet, während die strömende Sekundärsubstanz als Suction Flow bezeichnet wird.

Üblicherweise wird das Primärfluid mit einer Pumpe aus einem Vorratsbehälter, beispielsweise einem Tank, durch den Eduktor gefördert, in welchem dann die Sekundärsubstanz in das Primärfluid gesaugt wird. Die Mischung aus dem Primärfluid und der Sekundärsubstanz tritt durch die Auslassdüse aus und kann dann zu dem Vorratsbehälter für das Primärfluid rezirkuliert werden, um so eine kontinuierliche Steigerung der Konzentration der Sekundärsubstanz zu erreichen, oder die Mischung aus den Primärfluid und der Sekundärsubstanz wird aus dem Prozess abgeführt. Eduktoren werden sowohl in diskontinuierlichen Produktionsprozessen, beispielsweise in Batch-Prozessen, als auch in kontinuierlichen Produktionsprozessen eingesetzt.

Fig. 1 zeigt in einer Schnittdarstellung einen Eduktor wie er aus dem Stand der Technik bekannt ist. Um anzuzeigen, dass es sich bei der Darstellung in Fig. 1 um eine Vorrichtung aus dem Stand der Technik handelt, sind hier die Bezugszeichen jeweils mit einem Hochkomma bzw. mit einem Strich versehen.

Der Eduktor ist gesamthaft mit dem Bezugszeichen 1' bezeichnet. Der Eduktor 1' umfasst üblicherweise drei Bauteile, aus denen er zusammengesetzt wird, nämlich eine konvergierend ausgestaltete Einlassdüse 2' für das Primärfluid, eine Saugkammer 3' und eine Auslassdüse 4', die üblicherweise als Venturi-Düse ausgestaltet ist.

Die Einlassdüse 2' weist eine Längsachse auf, welche die Mittelachse A' des Eduktors 1' definiert. Die Einlassdüse 2' erstreckt sich von einem Primäreinlass 5' bis in die Saugkammer 3' hinein. Die Auslassdüse 4' erstreckt sich von der Saugkammer 3' bis zu einem Auslass 6' und weist eine Längsachse auf, die auf der Mittelachse A' liegt, d.h. die Längsachse der Auslassdüse 4' fluchtet mit der Längsachse der Einlassdüse 2'.

An der Saugkammer 3' ist ein Sekundäreinlass 7' vorgesehen, durch welchen die Sekundärsubstanz in die Saugkammer 3' gesaugt werden kann.

Für das Primärfluid ist beispielsweise ein Tank vorgesehen. Dieser Tank ist über eine Zuführleitung mit dem Primäreinlass 5' verbunden, wobei in der Zuführleitung eine Pumpe, beispielsweise eine Zentrifugalpumpe, vorgesehen ist, mit welcher das Primärfluid von dem Tank durch die Einlassdüse 2' gefördert wird. Für die Sekundärsubstanz ist ein Vorratsbehälter 80' vorgesehen, beispielsweise ein Fülltrichter 80', welcher mit dem Sekundäreinlass 7' verbunden ist, sodass die Sekundärsubstanz aus dem Vorratsbehälter 80' in die Saugkammer 3' strömen kann. Der Vorratsbehälter 80' ist in Fig. 1 nur angedeutet. Der Auslass 6' ist mit einer Abführleitung verbunden, welche -abhängig von dem jeweiligen Prozess- das mit der Sekundärsubstanz vermischte Primärfluid zum Tank rezirkuliert oder zur Entnahme an einem Systemauslass zur Verfügung stellt. Im Betriebszustand wird das Primärfluid mittels der Pumpe durch die Einlassdüse 2' gefördert. Dabei wird das Primärfluid in der Einlassdüse 2' durch deren konvergierende Ausgestaltung stark beschleunigt, wodurch in der Saugkammer 3' ein Unterdruck entsteht, welcher die Sekundärsubstanz aus den Vorratsbehälter 80' durch den Sekundäreinlass 7' in die Saugkammer 3' einsaugt. In der Auslassdüse 4' kommt es dann zu einer innigen Durchmischung der Sekundärsubstanz mit dem Primärfluid.

Wie bereits gesagt, wird der Eduktor 1' üblicherweise aus den drei Komponenten Einlassdüse 2', Saugkammer 3' und Auslassdüse 4' zusammengesetzt. Diese separaten Komponenten können dabei durch unterschiedliche Methoden wie beispielsweise Kleben, Schweissen oder Verschrauben miteinander verbunden werden. Die Komponenten werden z. B. aus Metallen (beispielsweise Gusseisen oder Edelstahl) oder auch aus Kunststoffen gefertigt wie beispielsweise Polyvinylchlorid (PVC), Perfluoralkoxy-Polymere (PFA), Polypropylen (PP), oder das unter dem Handelsnamen Kynar^{®} erhältliche Polyvinylidenfluorid (PVDF).

Eduktoren werden insbesondere auch in der biotechnologischen und in der pharmazeutischen Industrie verwendet, beispielsweise um ein Pulver in eine Flüssigkeit, z. B. Wasser oder eine Nährflüssigkeit, einzumischen. Eduktoren werden auch für das Einmischen von Flüssigkeiten als Sekundärsubstanz in ein davon verschiedenes Primärfluid eingesetzt.

Insbesondere auch in der biotechnologischen und in der pharmazeutischen Industrie werden häufig sehr hohe Anforderungen an die Reinheit von Prozessen gestellt. Oft müssen Prozesse sogar unter sterilen Bedingungen durchgeführt werden. Das Sterilisieren der für den Prozess verwendeten Vorrichtungen, beispielsweise mittels Dampfsterilisation, stellt sehr häufig einen zeit- und kostenintensiven Faktor dar. Deshalb besteht heute die zunehmende Tendenz, für solche Prozesse Komponenten der Vorrichtung als Einmalteile auszugestalten, um aufwändige Reinigungs- oder Sterilisationsprozesse zu vermeiden oder auf ein Minimum zu reduzieren. Daher werden Komponenten oder Vorrichtungen, die während des Prozesses mit den biologischen Substanzen oder pharmazeutischen Substanzen in direkten Kontakt kommen, häufig als Einmalteile ausgestaltet. Der Begriff Einmalteile (single use) bezeichnet dabei Teile bzw. Komponenten, die bestimmungsgemäss nur einmal benutzt werden dürfen. Nach der Anwendung werden die Einmalteile entsorgt und für die nächste Anwendung durch neue, das heisst noch nicht gebrauchte Einmalteile ersetzt.

Insbesondere - aber nicht nur - hinsichtlich Einmalteilen ist es ein wesentlicher Aspekt, dass die Einmalteile in möglichst einfacher Weise mit anderen Komponenten des Systems, beispielsweise solchen, welche für den Mehrfachgebrauch ausgelegt sind, also wiederverwendbar sind, zusammenfügbar sind. Die Einmalteile sollen also in sehr einfacher Weise ersetzt werden können, ohne dass dafür ein hoher Montageaufwand notwendig ist.

Heute bekannte Eduktoren verlangen einen relativ hohen Aufwand, um sie in Mischsysteme zu integrieren. Der Zusammenbau der Einlassdüse 2', der Saugkammer 3' und der Auslassdüse 4' sowie deren Integration in ein Mischsystem sind aufwändig und erfordern einen hohen Zeitaufwand, sodass beispielsweise das Austauschen eines Eduktors in einem Fluid- oder Mischsystem eine ziemlich komplexe und zeitintensive Arbeit darstellt.

Ausgehend von diesem Stand der Technik ist es daher eine Aufgabe der Erfindung, einen Eduktor zum Mischen eines Primärfluids mit einer fliessfähigen Sekundärsubstanz vorzuschlagen, der in besonders einfacher Weise und schnell in ein Mischsystem integriert werden kann, und in einfacher Weise austauschbar ist.

Der diese Aufgabe lösenden Gegenstand der Erfindung ist durch die Merkmale des unabhängigen Patentanspruchs gekennzeichnet.

Erfindungsgemäss wird also ein Eduktor zum Mischen eines Primärfluids mit einer fliessfähigen Sekundärsubstanz vorgeschlagen umfassend einen Primäreinlass für das Primärfluid, einen Sekundäreinlass für die Sekundärsubstanz, einen Auslass und eine Saugkammer, wobei eine konvergierenden Einlassdüse vorgesehen ist, welche zwischen dem Primäreinlass und der Saugkammer angeordnet ist, sodass das Primärfluid vom Primäreinlass in die Saugkammer strömen kann, wobei zwischen der Saugkammer und dem Auslass eine Auslassdüse vorgesehen ist, durch welche das Primärfluid und die Sekundärsubstanz zum Auslass strömen können, und wobei der Sekundäreinlass an der Saugkammer vorgesehen ist, sodass die Sekundärsubstanz vom Sekundäreinlass in die Saugkammer strömen kann. Erfindungsgemäss sind die Einlassdüse, die Saugkammer und die Auslassdüse als einstückige Einheit ausgestaltet.

Insbesondere ist es auch möglich, dass der Eduktor einstückig ausgestaltet ist.

Durch die einstückige Ausgestaltung der Einheit aus Einlassdüse, Saugkammer und Auslassdüse oder des gesamten Eduktors muss der Eduktor nicht mehr aus mehreren Komponenten zusammengebaut werden, sondern kann als monolithische Vorrichtung in sehr einfacher Weise und schnell in ein Mischsystem integriert werden. Zudem bedarf es keiner Verbindungen einzelner Komponenten durch beispielsweise Kleben, Verschrauben oder Schweissen sowie keiner Dichtungen zwischen einzelnen Komponenten. Dass der erfindungsgemässe Eduktor frei ist von solchen Verbindungen benachbarter Komponenten und Dichtungen zwischen solchen, ist ferner vorteilhaft im Hinblick auf eine besonders hygienische Ausgestaltung, wie sie beispielsweise für Anwendungen mit hohen Anforderungen an die Reinheit bevorzugt ist.

Vorzugsweise sind die Einlassdüse, die Saugkammer und die Auslassdüse als einstückiges Spritzgussteil ausgestaltet, oder der gesamte Eduktor ist als einstückiges Spritzgussteil ausgestaltet. Die Herstellung in einem Spritzgiessverfahren ermöglicht eine besonders kostengünstige und wirtschaftliche Herstellung des Eduktors. Zudem ist der Eduktor dann notwendigerweise so ausgestaltet, dass er entformbar ist, also nach dem Spritzgiessprozess aus dem Werkzeug entnommen werden kann.

Zudem ist es für die spritzgiessbare Ausgestaltung vorteilhaft, wenn der Innenraum des Eduktors, also insbesondere auch die Saugkammer, frei von Hinterschneidungen ist. In Hinterschneidungen oder auch an scharfkantige Stufen bilden sich häufig Totzonen oder Stagnationszonen für die Strömung, in denen höchstens eine sehr geringe Durchströmung herrscht, oder wo es nur zu einer sehr schwachen Durchmischung des Primärfluids mit der Sekundärsubstanz kommt. Solche Totzonen, die beispielsweise in Hinterschneidungen, an scharfe Kanten oder Abstufungen existieren, sind mit beispielhaftem Charakter in Fig. 1 in den mit dem Bezugszeichen T' bezeichneten Bereichen zu erkennen. Diese Totzonen T' sind besonders anfällig für Materialablagerungen, beispielsweise Partikelablagerungen. Auch sind diese Totzonen T' sehr schwer oder nur sehr umständlich zu reinigen. Durch die spritzgiessbare Ausgestaltung werden solche Totzonen T' vermieden oder zumindest sehr stark reduziert, was auch vorteilhaft für eine hygienische Ausgestaltung des Eduktors ist.

Im Hinblick auf eine möglichst hygienische Ausgestaltung ist es ferner eine bevorzugte Massnahme, wenn im Innenraum des Eduktors und insbesondere in der Saugkammer auf scharfe Kanten oder Stufen so weit wie möglich verzichtet wird. Beispielsweise können Übergänge der Innenkontur des Eduktors stumpfwinklig ausgestaltet oder abgerundet ausgestaltet werden.

Gemäss einer bevorzugten Ausführungsform weist die Saugkammer einen Boden und eine Seitenwand auf, welche die Saugkammer begrenzen, wobei der Boden dem Sekundäreinlass gegenüberliegend angeordnet ist, wobei die Seitenwand mit einem Winkel von mindestens 90° relativ zum Boden angeordnet ist, und wobei die Einlassdüse in der Seitenwand endet. Bei dieser Ausgestaltung endet die Einlassdüse also in der Seitenwand, welche die Saugkammer begrenzt. Die Austrittsfläche der Einlassdüse ist in der Seitenwand angeordnet, sodass die Einlassdüse nicht über die Seitenwand hinaus- und in die Saugkammer hineinragt. Durch diese Massnahme lässt sich insbesondere eine Totzone zwischen der Einlassdüse und dem Boden der Saugkammer vermeiden.

Eine weitere vorteilhafte Massnahme zum Reduzieren bzw. zum Vermeiden von Totzonen besteht darin, den Eduktor so auszugestalten, dass der Boden und die Seitenwand vom Sekundäreinlass aus vollständig sichtbar sind.

Gemäss einer bevorzugten Ausführungsform weist die Einlassdüse eine Längsachse auf, welche eine Mittelachse des Eduktors definiert, wobei die Auslassdüse eine Längsachse aufweist, welche auf der Mittelachse des Eduktors liegt. Bei dieser Ausgestaltung fluchtet somit die Längsachse der Einlassdüse mit der Längsachse der Auslassdüse, was strömungstechnisch vorteilhaft ist. Ferner ist es bevorzugt, wenn der Sekundäreinlass so angeordnet ist, dass die Sekundärsubstanz im Wesentlichen rechtwinklig zum Strom des Primärfluids in die Saugkammer eintritt.

Ferner ist es bevorzugt, dass die Auslassdüse eine Eintrittskante aufweist, welche an der Saugkammer gegenüberliegend der Seitenwand angeordnet ist. Diese Eintrittskante ist vorzugsweise abgerundet ausgestaltet.

Weiterhin ist es bevorzugt, dass die Eintrittskante der Auslassdüse einen Abstand von der Mittelachse des Eduktors aufweist, welcher mindestens gleich gross ist wie der Abstand des Bodens der Saugkammer von der Mittelachse. Besonders bevorzugt ist der Abstand der Eintrittskante von der Mittelachse zumindest näherungsweise gleich gross wie der Abstand des Bodens von der Mittelachse. Der Boden der Saugkammer liegt also vorzugsweise etwa auf dem gleichen Niveau wie die Eintrittskante der Auslassdüse. Hierdurch lässt sich eine Stufe zwischen dem Boden und der Eintrittskante vermeiden, sodass auch in diesem Bereich keine Totzone auftreten kann.

Im Hinblick auf eine hygienische Ausgestaltung des Eduktors ist es ferner bevorzugt, wenn der Eduktor eine Mehrzahl von inneren Oberflächen hat, welche die Einlassdüse, die Saugkammer und die Auslassdüse begrenzen, wobei die inneren Oberflächen einen Mittenrauhigkeitswert von höchstens 0.8 Mikrometer, vorzugsweise höchstens 0.4 Mikrometer, und besonders bevorzugt höchstens 0.2 Mikrometer aufweisen. Durch diese besonders glatte Ausgestaltung der inneren Oberflächen lassen sich Materialablagerungen bzw. das Anhaften von Material an den inneren Oberflächen zumindest deutlich reduzieren.

Im Hinblick auf den Einbau des Eduktors in ein Mischsystem ist es vorteilhaft, wenn an oder in dem Eduktor mindestens ein Drucksensor vorgesehen ist. Mit diesem lassen sich die Druckverhältnisse im Eduktor ermitteln bzw. überwachen, wodurch die Betriebssicherheit in einem Mischsystem erhöht werden kann.

Hinsichtlich der Anordnung des mindestens einen Drucksensors sind die folgenden Bereiche bevorzugt: Vorzugsweise ist ein Drucksensor in oder an der Seitenwand angeordnet, in welcher die Einlassdüse endet. Ferner ist es bevorzugt, wenn ein Drucksensor in oder an der Saugkammer und benachbart zum Sekundäreinlass angeordnet ist. Auch ist es bevorzugt, wenn ein Drucksensor in oder an der Auslassdüse angeordnet ist, beispielsweise im Bereich der Einlassdüse oder -falls die Auslassdüse als Venturi-Düse ausgestaltet ist- am kleinsten Querschnitt der Venturi-Düse.

Gemäss einer weiteren bevorzugten Ausführungsform kann der Eduktor einen Anschluss zur Aufnahme eines Drucksensors aufweisen. Der Drucksensor kann dann beispielsweise ein kommerziell erhältlicher Drucksensor oder Single-Use Drucksensor sein, der mit dem Anschluss verbindbar ist. Zur Verbindung des Drucksensors mit dem Eduktor kann beispielsweise ein Luer-Lock, ein Tri-Clamp oder ein Barb-Anschluss vorgesehen sein.

Eine ebenfalls bevorzugte Ausgestaltung besteht darin, dass der Drucksensor in den Eduktor eingespritzt ist. Der Drucksensor wird dann beispielsweise beim Spritzgiessen im Eduktor eingespritzt.

Eine weitere bevorzugte Variante im Hinblick auf die Druckmessung besteht darin, dass der Eduktor eine integrierte Membran aufweist, an welcher ein externer Drucksensor angebracht wird.

Der erfindungsgemässe Eduktor kann insbesondere auch als Einmalvorrichtung für den Einmalgebrauch ausgestaltet sein.

Weitere vorteilhafte Massnahmen und Ausgestaltungen der Erfindung ergeben sich aus den abhängigen Ansprüchen.

Im Folgenden wird die Erfindung anhand von Ausführungsbeispielen und anhand der Zeichnung näher erläutert. In der Zeichnung zeigen (teilweise im Schnitt):
- Fig. 1:: eine Schnittdarstellung eines Eduktors gemäss Stand der Technik,
- Fig. 2:: eine perspektivische Darstellung eines Ausführungsbeispiels eines erfindungsgemässen Eduktors,
- Fig. 3:: das Ausführungsbeispiel in einem Schnitt entlang der Mittelachse des Eduktors,
- Fig. 4:: einen Ausschnitt aus Fig. 3 in einer vergrösserten Darstellung,
- Fig. 5:: wie Fig. 3, jedoch mit verschiedenen Varianten für die Anordnung von mindestens einem Drucksensor,
- Fig. 6:: wie Fig. 3, jedoch mit einer weiteren Variante für den Drucksensor,
- Fig. 7:: wie Fig. 3, jedoch mit einem Anschluss für einen Drucksensor, und
- Fig. 8:: eine Variante für den Anschluss eines Drucksensors in einem Schnitt entlang der Mittelachse des Eduktors und parallel zu der Eintrittsfläche des Sekundäreinlasses.

Wie bereits erwähnt und erläutert, ist in Fig. 1 ein Eduktor 1' dargestellt, der aus dem Stand der Technik bekannt ist.

Fig. 2 zeigt in einer perspektivischen Darstellung ein Ausführungsbeispiel eines erfindungsgemässen Eduktors, der gesamthaft mit dem Bezugszeichen 1 bezeichnet ist. Zum besseren Verständnis zeigt Fig. 3 noch das Ausführungsbeispiel des Eduktors 1 in einer Schnittdarstellung, nämlich in einem Längsschnitt entlang einer Mittelachse A des Eduktors 1.

Der Eduktor 1 umfasst eine konvergierend ausgestaltete Einlassdüse 2 für ein Primärfluid, eine Saugkammer 3 zum Einsaugen eines fliessfähigen Sekundärsubstanz, und eine Auslassdüse 4, die vorzugsweise als Venturi-Düse ausgestaltet ist. Durch die Auslassdüse 4 tritt im Betriebszustand das mit der Sekundärsubstanz durchmischte Primärfluid als Mischfluid aus.

Das Primärfluid ist üblicherweise eine Flüssigkeit, beispielsweise Wasser. Die fliessfähige Sekundärsubstanz ist vorzugsweise ein Pulver oder eine von dem Primärfluid verschiedene Flüssigkeit.

Die Einlassdüse 2 weist eine Längsachse auf, durch welche die Mittelachse A des Eduktors 1 festgelegt ist. Die Auslassdüse 4 weist eine Längsachse auf, welche auf der Mittelachse A des Eduktors 1 liegt, d.h. die Einlassdüse 2 und die Auslassdüse 4 sind so ausgestaltet, dass ihre Längsachsen miteinander fluchten.

In Richtung der Mittelachse A gesehen ist die Saugkammer 3 zwischen der Einlassdüse 2 und der Auslassdüse 4 angeordnet. Die Saugkammer 3 weist einen Sekundäreinlass 7 für die Sekundärsubstanz auf. Der Sekundäreinlass 7 bildet eine Eintrittsfläche 71, durch welche die Sekundärsubstanz in den Eduktor 1 eintritt, wie dies der Pfeil mit dem Bezugszeichen S in Fig. 3 andeutet. Der Sekundäreinlass 7 ist derart ausgestaltet, dass der Normalenvektor der Eintrittsfläche 71 senkrecht auf der Mittelachse A des Eduktors 1 steht. Dem Sekundäreinlass 7 gegenüberliegend ist ein Boden 32 vorgesehen, welcher die Saugkammer 3 begrenzt. Ferner ist eine Seitenwand 33 vorgesehen, welche die Saugkammer 3 begrenzt, wobei die Seitenwand 33 rechtwinklig oder zumindest näherungsweise rechtwinklig zum Boden 32 angeordnet ist. Zwischen der Seitenwand 33 und dem Sekundäreinlass 7 weist die Saugkammer 3 einen trichterförmig ausgestalteten Einlaufbereich 31 auf, welcher sich vom Sekundäreinlass 7 in Richtung des Bodens 32 gesehen verjüngt.

Die Einlassdüse 2 erstreckt sich von einem Primäreinlass 5 für das Primärfluid bis zu der Seitenwand 33 der Saugkammer 3. Durch den Primäreinlass 5 strömt im Betriebszustand das Primärfluid in Richtung der Mittelachse A wie dies der Pfeil mit dem Bezugszeichen P in Fig. 3 andeutet. Die Einlassdüse 2 weist eine Austrittsfläche 21 auf, durch welche das Primärfluid in die Saugkammer 3 eintritt. Die Austrittsfläche 21 hat einen Normalenvektor, welcher auf der Mittelachse A liegt. Die Austrittsfläche 21 der Einlassdüse 2 ist in der Seitenwand 33 der Saugkammer 3 angeordnet, sodass die Einlassdüse 2 nicht über die Seitenwand 33 hinausragt, sondern bündig mit der Seitenwand 33 endet. Insbesondere ragt also die Einlassdüse 2 nicht in die Saugkammer 3 hinein. Durch diese Ausgestaltung werden Totzonen in der Saugkammer 3 zwischen der Einlassdüse 2 und dem Boden 32 vermieden.

Die Auslassdüse 4 erstreckt sich von der Saugkammer 3 bis zum Auslass 6. Im Betriebszustand tritt das Mischfluid, also das mit der Sekundärsubstanz durchmischte Primärfluid, durch den Auslass 6 aus dem Eduktor 1 aus wie dies der Pfeil mit dem Bezugszeichen M in Fig. 3 andeutet. Zum besseren Verständnis zeigt Fig. 4 noch einen Ausschnitt aus Fig. 3 in einer vergrösserten Darstellung. In diesem Ausschnitt ist insbesondere der Übergang von der Saugkammer 3 in die Auslassdüse 4 vergrössert dargestellt.

Die Auslassdüse 4 weist eine Eintrittskante 41 auf, die unmittelbar am Boden 32 der Saugkammer 3 angeordnet ist. Die Eintrittskante 41 ist an der Saugkammer 3 der Seitenwand 33 gegenüberliegend angeordnet und erstreckt sich entlang der gesamten lateralen Erstreckung der Saugkammer 3 um die Mittelachse A herum. Im Bereich des Einlaufbereichs 31 der Saugkammer 3 ist die Eintrittskante 41 als Abrundung 411 stark abgerundet ausgestaltet, um eine scharfe Kante zu vermeiden und einen möglichst sanften Übergang vom Einlaufbereich 31 der Saugkammer 3 in die Auslassdüse 4 zu ermöglichen.

Die Auslassdüse 4 ist vorzugsweise als Venturi-Düse ausgestaltet. Stromabwärts der Eintrittskante 41 der Auslassdüse 4 schliesst sich daher ein konvergierender Abschnitt 42 an, in welchem sich die für die Strömung zur Verfügung stehende Querschnittsfläche der Auslassdüse 4 bis auf einen Minimalwert verkleinert. Stromabwärts des konvergierenden Abschnitts 42 kann ein Mischabschnitt 43 vorgesehen sein, in welchem die Querschnittsfläche im Wesentlichen konstant bleibt. Im Mischabschnitt 43 ist der Innendurchmesser der Auslassdüse 4 im Wesentlichen konstant. Der Mischabschnitt 43 dient der Durchmischung des Primärfluids mit der Sekundärsubstanz. An den Mischabschnitt 43 schliesst sich stromabwärts ein divergierender Abschnitt 44 an, der als Diffusor dient und sich bis an den Auslass 6 der Auslassdüse 4 erstreckt. Im divergierenden Abschnitt 44 vergrössert sich die für die Strömung zur Verfügung stehende Querschnittsfläche in Strömungsrichtung gesehen.

Wie dies insbesondere in Fig. 4 zu erkennen ist, kann sich die am Einlaufbereich 31 vorgesehene Abrundung 411 der Eintrittskante 41 der Auslassdüse 4 in Strömungsrichtung gesehen bis an den Beginn des Mischabschnitts 43 erstrecken. Im Bereich des Bodens 32 der Saugkammer 3 ist der konvergierende Abschnitt 42 im Wesentlich kegelstumpfförmig ausgestaltet.

Wie dies insbesondere in Fig. 4 ersichtlich ist, weist die Eintrittskante 41 der Auslassdüse 4 dort, wo sie an den Boden 32 der Saugkammer 3 angrenzt, einen Abstand D1 von der Mittelachse A des Eduktors 1 auf, welcher mindestens gleich gross ist wie der Abstand D2 des Bodens 32 der Saugkammer 3 von der Mittelachse A des Eduktors 1. Im hier beschriebenen Ausführungsbeispiel ist der Abstand D1 der Eintrittskante 41 von der Mittelachse A des Eduktors 1 gleich gross ist wie der Abstand D2 des Bodens 32 der Saugkammer 3 von der Mittelachse A.

Bezüglich der normalen Betriebslage, die in Fig. 3 und Fig. 4 dargestellt ist, liegt somit der Boden 32 der Saugkammer 3 auf dem gleichen Niveau wie die an ihn angrenzende Eintrittskante 41 der Auslassdüse 4. Es gibt somit keine Begrenzungsfläche der Saugkammer 3, die unterhalb (bezüglich der Darstellung in Fig. 3 und Fig. 4) der Eintrittskante 41 der Auslassdüse 4 liegt. Durch diese Ausgestaltung lässt sich die Ausbildung solcher Totzonen T' zwischen der Saugkammer 3 und der Auslassdüse 4, wie sie z.B. in Fig. 1 dargestellt sind, vermeiden.

Wie dies insbesondere in Fig. 3 zu erkennen ist, sind bei der hier beschriebenen Ausgestaltung sämtliche Begrenzungsflächen der Saugkammer 3, also insbesondere auch der Boden 32 und die Seitenwand 33 der Saugkammer 3 vom Sekundäreinlass 7 vollständig sichtbar. Es gibt also keine Hinterschneidungen oder abgedeckte Bereiche, in welchen sich Totzonen ausbilden könnten.

Erfindungsgemäss sind die Einlassdüse 2, die Saugkammer 3 und die Auslassdüse 4 als einstückige Einheit 10 ausgestaltet. Bei dem in Fig. 3 dargestellten Ausführungsbeispiel ist der gesamte Eduktor 1 einstückig ausgestaltet.

Die einstückige Einheit 10 hat eine monolithische Ausgestaltung, sie ist also nicht aus mehreren Komponenten zusammengesetzt, sondern ein einziges Stück. Folglich ist die einstückige Einheit 10 frei von Verklebungen, Verschraubungen, Schweissnähten, Dichtungen und Kontakten zwischen benachbarten Komponenten.

Die Einlassdüse 2, die Saugkammer 3 und die Auslassdüse 4 sind als Kavitäten in der einstückigen Einheit 10 ausgestaltet. Der Primäreinlass 5, der Sekundäreinlass 7 und der Auslass 6 sind jeweils als Öffnung in der einstückigen Einheit 10 ausgestaltet.

Ganz besonders bevorzugt ist die einstückige Einheit 10 als einstückiges Spritzgussteil ausgestaltet. Die einstückige Einheit 10 wird also bevorzugt mit einem Spritzgiessverfahren hergestellt. Da insbesondere die Saugkammer 3 ohne Hinterschneidungen ausgestaltet ist und weder die Einlassdüse 2 noch die Auslassdüse 4 in die Saugkammer hineinreichen, kann die einstückige Einheit 10 so ausgestaltet werden, dass sie entformbar ist. Somit kann die einstückige Einheit 10 in einfacher weise in einem Spritzgiessverfahren hergestellt werden. Es ist nur ein einziger Spritzgiessprozess notwendig um die einstückige Einheit herzustellen.

Natürlich sind auch andere Verfahren zur Herstellung der einstückigen Einheit 10 geeignet, beispielsweise Verfahren der additiven Fertigung (additive manufacturing) wie z.B. das als 3D-Drucken bezeichnete Verfahren.

Vorzugsweise besteht die einstückige Einheit 10 aus einem Kunststoff. Beispielsweise kann die einstückige Einheit 10 aus einem der folgenden Kunststoffe spritzgegossen werden:
Polyvinylchlorid (PVC), Perfluoralkoxy-Polymere (PFA), Polypropylen (PP), oder das unter dem Handelsnamen Kynar^{®} erhältliche Polyvinylidenfluorid (PVDF).

Insbesondere aber nicht nur im Hinblick auf Anwendungen in der biotechnologischen und in der pharmazeutischen Industrie weist der Eduktor 1 vorzugsweise eine hygienische Ausgestaltung auf. Mit einer hygienischen Ausgestaltung ist ein Design gemeint, bei welchem Totzonen so weit wie möglich vermieden werden. Zudem sollen Materialablagerungen an den inneren Wandungen bzw. an den inneren Oberflächen der einstückigen Einheit 10, welche die Saugkammer 3, die Einlassdüse 2 und die Auslassdüse 4 begrenzen, weitestgehend vermieden oder zumindest minimiert werden.

Im Hinblick auf diese hygienische Ausgestaltung werden die folgenden Massnahmen zur Ausgestaltung des Eduktors 1 bevorzugt:
Die Saugkammer 3 weist keine Begrenzungsfläche auf, die unterhalb (bezüglich der Darstellung in Fig. 3 und Fig. 4) der darstellungsgemäss unteren Eintrittskante 41 der Auslassdüse 4 liegt.

Alle Flächen, welche die Saugkammer 3 begrenzen, sind von dem Sekundäreinlass 7 aus gesehen sichtbar.

Alle inneren Oberflächen der einstückigen Einheit 10, welche die Einlassdüse 2, die Saugkammer 3 und die Auslassdüse 4 begrenzen, sind mit einem Mittenrauhigkeitswert von höchstens 0.8 Mikrometer, vorzugsweise höchstens 0.4 Mikrometer und speziell bevorzugt höchstens 0.2 Mikrometer ausgestaltet.

Im Inneren der einstückigen Einheit 10 werden scharfe Kanten so weit wie möglich vermieden.

Im Hinblick auf die Integration des Eduktors 1 in ein Mischsystem zum Mischen des Primärfluids mit der Sekundärsubstanz, beispielsweise ein Pulver, kann es vorteilhaft sein, wenn der Eduktor 1 einen oder mehrere Sensoren zur Prozessüberwachung aufweist. So kann es beispielsweise vorteilhaft sein, wenn an oder in dem Eduktor 1 mindestens ein Drucksensor vorgesehen ist, mit dem beispielsweise die Saugleistung des Eduktors 1 ermittelbar ist. Somit lassen sich unerwünschte oder sogar gefährliche Betriebszustände in dem Mischsystem erkennen oder korrigieren oder vermeiden. Ein solcher unerwünschter Betriebszustand ist beispielsweise ein Überdruck in der Saugkammer 3. Ein solcher Überdruck kann verschiedene Ursachen haben und kann beispielsweise zu einer Leckage führen, bei welcher eine Leckageströmung durch den Sekundäreinlass 7 aus dem Eduktor 1 austritt.

Bezugnehmend auf die Fig. 5 bis Fig. 7 werden in nicht abschliessender Aufzählung einige Möglichkeiten erläutert, an oder in dem Eduktor 1 mindestens einen Drucksensor vorzusehen. Abgesehen von den Drucksensoren entsprechen die Darstellungen in den Fig. 5 bis Fig. 7 jeweils der Darstellung in Fig. 3.

Fig. 5 zeigt vier Drucksensoren 91, 92, 93, 94, die beispielsweise dazu verwendet werden können, im Betriebszustand die Saugleistung des Eduktors 1 zu ermitteln. Es versteht sich, dass nicht alle vier Drucksensoren 91-94 vorgesehen sein müssen, es reicht üblicherweise aus, wenn mindestens einer der Drucksensoren 91-94 vorgesehen ist. Auch ist die Darstellung der Drucksensoren 91-94 als schematisch zu verstehen, denn die Drucksensoren 91-94 sind vorzugsweise so ausgestaltet und angeordnet, dass sie nicht oder zumindest nicht wesentlich in den Innenraum der einstückigen Einheit 10 hineinreichen. Die Drucksensoren können beispielsweise bei dem Spritzgiessprozess, mit welchem die einstückige Einheit 10 hergestellt wird, an der jeweiligen Stelle eingespritzt werden (siehe z.B. Fig. 6), sodass sie nicht in den Innenraum der einstückigen Einheit 10 hineinreichen, sondern beispielsweise bündig mit der jeweiligen inneren Oberfläche angeordnet sind.

Wie in Fig. 5 dargestellt, ist der Drucksensor 91 in oder an der Seitenwand 33 angeordnet, in welcher die Einlassdüse 2 endet. Der Drucksensor 91 ist dann vorzugsweise bezüglich der Umfangsrichtung der Saugkammer 3 beabstandet zu der Austrittsfläche 21 der Einlassdüse 2 angeordnet, beispielsweise auf der gleichen Höhe aber um etwa 90° bezüglich der Umfangsrichtung versetzt zu der Austrittsfläche 21 (siehe auch Fig. 8). Der Drucksensor 91 kann auch unmittelbar benachbart zu der Austrittsfläche 21 der Einlassdüse 2, nämlich im Übergangsbereich von der Seitenwand 33 in den Einlassbereich 31 angeordnet sein.

Der Drucksensor 92 ist in oder an der Saugkammer 3 und benachbart zum Sekundäreinlass 7 angeordnet, genauer gesagt im oder am Einlaufbereich 31 der Saugkammer 3.

Der Drucksensor 93 ist in oder an der Eintrittskante 41 der Auslassdüse 4 angeordnet, vorzugsweise in oder an der Abrundung 411.

Der Drucksensor 94 ist in oder an der Auslassdüse 4 angeordnet, vorzugsweise im Mischabschnitt 43, bzw. in dem Bereich, in welchem die Auslassdüse 4 ihre kleinste Querschnittsfläche aufweist.

Fig. 6 zeigt eine Variante, bei welcher ein Drucksensor 95 in den Boden 32 der Saugkammer 3 eingespritzt ist. Der Drucksensor 95 kann beispielsweise ein kommerziell erhältlicher Single-Use Drucksensor 95 sein, welcher bei der Herstellung der einstückigen Einheit 10 eingespritzt wird. Über eine Signalverbindung 90 können die Messwerte des Drucksensors 95 an eine Auswerteeinheit (nicht dargestellt) übermittelt werden.

Fig. 7 zeigt eine Variante, bei welcher der Eduktor 1 einen Anschluss 9 aufweist, welcher zur Aufnahme eines Drucksensors (in Fig. 7 nicht dargestellt) ausgestaltet ist. Der Anschluss 9 ist dabei derart ausgestaltet, dass er mit dem Druck welcher im Eduktor 1 herrscht, beaufschlagt ist. Vorzugsweise ist der Anschluss 9 an der Auslassdüse 4 vorgesehen, beispielsweise im Mischabschnitt 43 der Auslassdüse 4. Der Anschluss 9 ist so ausgestaltet, dass er einen externen Drucksensor aufnehmen bzw. mit einem solchen verbunden werden kann. Der externe Drucksensor kann beispielsweise ein kommerziell erhältliche Drucksensor mit Luer Lock Anschluss sein, wobei der Anschluss 9 über den Luer Lock mit dem externen Drucksensor verbunden wird. Weitere Varianten für die Verbindung des Drucksensors mit dem Eduktor sind beispielsweise die Ausgestaltung als Tri-Clamp oder Barb-Anschluss. Selbstverständlich kann der externe Sensor auch als Single-Use Sensor ausgestaltet sein.

Fig. 8 zeigt eine Variante für den Anschluss 9 eines Drucksensors 91 (in Fig. 8 nicht dargestellt) in einem Schnitt entlang der Mittelachse des Eduktors 1 und parallel zu der Eintrittsfläche 71 des Sekundäreinlasses 7, d.h. im Vergleich zu der Darstellung in Fig. 3 ist in Fig. 8 die Schnittebene um 90° um die Mittelachse A gedreht. Die Blickrichtung in Fig. 8 ist von dem Sekundäreinlass 7 auf die Saugkammer 3. Bei dieser Variante ist der Drucksensor 91 auf der gleichen Höhe der Saugkammer 3 wie die Austrittsfläche 21 der Einlassdüse 2 vorgesehen, aber um etwa 90° bezüglich der Umfangsrichtung versetzt zu der Austrittsfläche 21. Der Anschluss 9 ist als Luer Lock ausgestaltet, an welchen der Drucksensor 91 angeschlossen werden kann.

Ferner ist es möglich, dass der Eduktor 1 eine integrierte Membran aufweist, die derart angeordnet und ausgestaltet ist, dass sie mit dem im Eduktor 1 herrschenden Druck beaufschlagt wird. Diese integrierte Membran wirkt dann mit einem externen Drucksensor zur Bestimmung des Drucks zusammen. Hierfür geeignet sind beispielsweise kommerziell erhältliche Single-Use In-Line Membrane zur Verbindung mit Drucksensoren.

Ferner ist es möglich, in oder hinter der Auslassdüse 4 einen In-Line Sensor vorzusehen, mit welchem der Druck ermittelbar ist. Der In-Line Sensor kann beispielsweise mit einem Tri-Clamp Anschluss ausgestaltet sein.

Es sind auch noch weitere Varianten für Sensoren möglich, die im oder am Eduktor 1 vorgesehen sein können. Für die Bestimmung der Saugleistung des Eduktors 1, mit welcher die Sekundärsubstanz durch den Sekundäreinlass 7 angesaugt wird, und/oder zur Detektion eines Leckagestroms, welcher durch den Sekundäreinlass 7 aus dem Eduktor 1 austritt, und/oder zur Detektion eines Überlaufens kann beispielsweise ein Durchflusssensor oder ein Füllstandssensor (Levelsensor) oder ein Sensor zur Leitfähigkeitsmessung vorgesehen sein. Diese Sensoren sind vorzugsweise benachbart zum Sekundäreinlass 7 angeordnet, beispielsweise im oder am Einlaufbereich 31 der Saugkammer 3. Als Durchflusssensor ist beispielsweise ein Ultraschallsensor oder ein Massenstromsensor geeignet.

Gemäss einer bevorzugten Ausgestaltung sind die einstückige Einheit 10 oder der Eduktor 1 als Einmalvorrichtung für den Einmalgebrauch (Single-Use) ausgestaltet.

Mit dem Begriff "Einmalvorrichtung" sind dabei solche Komponenten bzw. Teile gemeint, die für den Einmalgebrauch ausgestaltet sind, die also bestimmungsgemäss nur ein einziges Mal benutzt werden können und dann entsorgt werden. Für eine neue Anwendung muss dann eine neue, bisher unbenutztes Einmalvorrichtung eingesetzt werden. Bei der Konzipierung bzw. der Ausgestaltung der einstückigen Einheit 10 bzw. des Eduktors 1 als Einmalvorrichtung sind es daher wesentliche Aspekte, dass die Einmalvorrichtung möglichst einfach und wirtschaftlich herstellbar ist, wenige Kosten verursacht und aus möglichst preisgünstig erhältlichen Materialen, beispielsweise Kunststoffen, herstellbar ist. Ein anderer wesentlicher Aspekt ist es, dass die Einmalvorrichtung, hier also die die einstückige Einheit 10 bzw. der Eduktor 1, in möglichst einfacher Weise mit anderen Komponenten beispielsweise in einem Mischsystem zusammenfügbar ist. Die Einmalvorrichtung soll also in sehr einfacher Weise ersetzt werden können, ohne dass dafür ein hoher Montageaufwand notwendig ist. Besonders bevorzugt soll die Einmalvorrichtung ohne die Verwendung von Werkzeugen ersetzt werden können.

Auch ist es ein wichtiger Aspekt, dass die Einmalvorrichtung nach ihrem Gebrauch möglichst einfach zu entsorgen ist. Daher werden solche Materialien bevorzugt, die eine möglichst geringe Umweltbelastung, insbesondere auch bei der Entsorgung mit sich bringen.

Ein weiterer wesentlicher Aspekt ist es, dass die als Einmalvorrichtung ausgestaltete einstückige Einheit 10 bzw. der als Einmalvorrichtung ausgestaltete Eduktor 1 für gewisse Anwendungsbereiche sterilisierbar sein müssen. Dabei ist es besonders vorteilhaft, wenn die Einmalvorrichtung 1 bzw. 10 gamma-sterilisierbar ist. Bei dieser Art der Sterilisierung wird das zu sterilisierende Element mit Gamma-Strahlung beaufschlagt. Der Vorteil der Gamma-Sterilisierung, beispielsweise im Vergleich zur Dampfsterilisierung, liegt insbesondere darin, dass die Sterilisierung auch durch die Verpackung hindurch erfolgen kann. Gerade bei Einmalvorrichtungen ist es eine gängige Praxis, dass die Teile nach ihrer Herstellung in die Verpackung gebracht werden und dann noch eine Zeit lagern, bevor sie an den Kunden ausgeliefert werden. Die Sterilisierung erfolgt dann üblicherweise erst kurz vor der Auslieferung an den Kunden. In solchen Fällen erfolgt die Sterilisierung durch die Verpackung hindurch, was bei einer Dampfsterilisierung oder anderen Verfahren nicht möglich ist.

Bezüglich der Einmalvorrichtung 1, 10 ist es in der Regel nicht notwendig, dass sie mehr als einmal sterilisierbar sein müssen. Dies ist insbesondere bei der Gamma-Sterilisierung ein grosser Vorteil, weil die Beaufschlagung mit Gamma-Strahlung bei Kunststoffen zu Degradationen führen kann, sodass eine mehrfache Gamma-Sterilisierung den Kunststoff unbrauchbar machen kann.

Da in der Regel bei Einmalvorrichtungen auf eine Sterilisierung unter hohen Temperaturen und /oder unter hohem (Dampf-) Druck verzichtet werden kann, können kostengünstigere Kunststoffe eingesetzt werden, beispielsweise solche, die keine hohen Temperaturen aushalten, oder die nicht mehrfach hohen Temperatur- und Druckwerten ausgesetzt werden können.

Unter Berücksichtigung all dieser Aspekte ist es daher bevorzugt, für die Herstellung der einstückigen Einheit 10 bzw. des Eduktors 1 solche Kunststoffe zu verwenden, die zumindest einmal gamma-sterilisierbar sind. Die Materialien sollten dabei gammastabil für eine Dosis von mindestens 40 kGy sein, um eine einmalige Gamma-Sterilisierung zu ermöglichen. Bei der Gamma-Sterilisierung sollten zudem keine giftigen Stoffe entstehen. Zudem ist es bevorzugt, wenn alle Materialien, die mit den zu mischenden bzw. den durchmischten Substanzen in Berührung kommen, USP Class VI Standards erfüllen.

Für die Herstellung des Eduktors 1 bzw. der einstückigen Einheit 10 sind neben den bereits genannten Kunststoffen beispielsweise auch folgende Kunststoffe geeignet: PolyEthylene (PE), Low Density PolyEthylene (LDPE), Ultra Low Density PolyEthylene (ULDPE), Ethylene Vinyl Acetate (EVA), PolyEthylene Terephthalate (PET), PolyVinyliDene Fluoride (PVDF), Acrylonitrile Butadiene Styrene (ABS), PolyAcryl, PolyCarbonate (PC).

## Patentansprüche

1. Eduktor zum Mischen eines Primärfluids mit einer fliessfähigen Sekundärsubstanz umfassend einen Primäreinlass (5) für das Primärfluid, einen Sekundäreinlass (7) für die Sekundärsubstanz, einen Auslass (6) und eine Saugkammer (3), wobei eine konvergierenden Einlassdüse (2) vorgesehen ist, welche zwischen dem Primäreinlass (5) und der Saugkammer (3) angeordnet ist, sodass das Primärfluid vom Primäreinlass (5) in die Saugkammer (3) strömen kann, wobei zwischen der Saugkammer (3) und dem Auslass (6) eine Auslassdüse (4) vorgesehen ist, durch welche das Primärfluid und die Sekundärsubstanz zum Auslass (6) strömen können, und wobei der Sekundäreinlass (7) an der Saugkammer (3) vorgesehen ist, sodass die Sekundärsubstanz vom Sekundäreinlass (7) in die Saugkammer (3) strömen kann, **dadurch gekennzeichnet, dass** die Einlassdüse (2), die Saugkammer (3) und die Auslassdüse (4) als einstückige Einheit (10) ausgestaltet sind.

2. Eduktor nach Anspruch 1, wobei die Einlassdüse (2), die Saugkammer (3) und die Auslassdüse (4) als einstückiges Spritzgussteil ausgestaltet sind.

3. Eduktor nach einem der vorangehenden Ansprüche, wobei die Saugkammer (3) einen Boden (32) und eine Seitenwand (33) aufweist, welche die Saugkammer (3) begrenzen, wobei der Boden (32) dem Sekundäreinlass (7) gegenüberliegend angeordnet ist, wobei die Seitenwand (33) mit einem Winkel von mindestens 90° relativ zum Boden (32) angeordnet ist, und wobei die Einlassdüse (2) in der Seitenwand (33) endet.

4. Eduktor nach Anspruch 3, wobei der Boden (32) und die Seitenwand (33) vom Sekundäreinlass (7) aus vollständig sichtbar sind.

5. Eduktor nach einem der vorangehenden Ansprüche, wobei die Einlassdüse (2) eine Längsachse aufweist, welche eine Mittelachse (A) des Eduktors definiert, und wobei die Auslassdüse (4) eine Längsachse aufweist, welche auf der Mittelachse (A) des Eduktors liegt.

6. Eduktor nach einem der Ansprüche 3-5, wobei die Auslassdüse (4) eine Eintrittskante (41) aufweist, welche an der Saugkammer (3) gegenüberliegend der Seitenwand (33) angeordnet ist.

7. Eduktor nach Anspruch 6, wobei die Eintrittskante (41) der Auslassdüse (4) einen Abstand (D1) von der Mittelachse (A) des Eduktors aufweist, welcher mindestens gleich gross ist wie der Abstand (D2) des Bodens (32) der Saugkammer (3) von der Mittelachse (A).

8. Eduktor nach einem der vorangehenden Ansprüche, mit einer Mehrzahl von inneren Oberflächen, welche die Einlassdüse (2), die Saugkammer (3) und die Auslassdüse (6) begrenzen, wobei die inneren Oberflächen einen Mittenrauhigkeitswert von höchstens 0.8 Mikrometer, vorzugsweise höchstens 0.4 Mikrometer, und besonders bevorzugt höchstens 0.2 Mikrometer aufweisen.

9. Eduktor nach einem der vorangehenden Ansprüche, wobei an oder in dem Eduktor mindestens ein Drucksensor (91, 92, 93, 94, 95) vorgesehen ist.

10. Eduktor nach Anspruch 9, wobei ein Drucksensor (91) in oder an der Seitenwand (33) angeordnet ist, in welcher die Einlassdüse (2) endet.

11. Eduktor nach einen der Ansprüche 9-10, wobei ein Drucksensor (92) in oder an der Saugkammer (3) und benachbart zum Sekundäreinlass (7) angeordnet ist

12. Eduktor nach einen der Ansprüche 9-11, wobei ein Drucksensor (93, 94) in oder an der Auslassdüse (4) angeordnet ist.

13. Eduktor nach einem der Ansprüche 9-12, wobei der Eduktor einen Anschluss (9) zur Aufnahme eines Drucksensors aufweist.

14. Eduktor nach einem der Ansprüche 9-13, wobei der Drucksensor (95) in den Eduktor eingespritzt ist.

15. Eduktor nach einem der vorangehenden Ansprüche, ausgestaltet als Einmalvorrichtung für den Einmalgebrauch.
